# EUROPÄISCHE PATENTSCHRIFT

(11) **EP 0 526 390 B1**
(45) Veröffentlichungstag und Bekanntmachung des Hinweises auf die Patenterteilung: **11.09.1996**
(21) Anmeldenummer: 92810461.1
(22) Anmeldetag: 16.06.1992
(51) Int. Cl.: D03D 47/12

(54) **Greiferwebmaschine mit auf Fadeneigenschaften einstellbarer Schusseintragsvorrichtung**
Gripper loom with an insert device which is adjustable according to the thread properties
Machine à tisser à pinces avec un dispositif d'insertion qui peut être ajusté suivant les caractéristiques de fil

(30) Priorität: 24.07.1991 CH 2204/91
(43) Veröffentlichungstag der Anmeldung: 03.02.1993
(73) Patentinhaber: SULZER RÜTI AG, CH-8630 Rüti (CH)
(72) Erfinder: Günther, Kurt, CH-8630 Rüti (CH); Thalmann, Theo, CH-9000 St. Gallen (CH); Stacher, Angelo, CH-9320 Arbon (CH)
(74) Vertreter: Heubeck, Bernhard

(56) Entgegenhaltungen:
- EP-A- 0 248 486
- DE-A- 3 224 708
- FR-A- 2 381 850
- GB-A- 2 085 039

## Beschreibung

Die Erfindung betrifft ein Verfahren zum Betreiben einer Greiferwebmaschine gemäss Oberbegriff von Anspruch 1 sowie eine Greiferwebmaschine.

Aus den Druckschriften FR-A 2 381 850 und GB-A 2 085 039 sind Greiferwebmaschinen bekannt, bei denen die Bringerund Holergreifer durch programmgesteuerte Stellmotor angetrieben werden. Aus der DE-A 3 224 708 ist eine Greiferwebmaschine mit Klemmenöffner in der Fachmitte bekannt. Diese Klemmenöffner werden über Wellen und Nocken betätigt, die durch den Hauptantrieb der Webmaschine angetrieben werden.

Bei gewissen Greiferwebmaschinen wird die Greiferbewegung mittels flexibler Bänder und oszillierender Bandräder erzeugt, wobei der Bandradantrieb mit der Hauptwelle gekoppelt ist und über sogenannte Raumkurbeltriebe (siehe DE-PS 3029642 = MR 170) erfolgt. Die Greiferköpfe weisen Keilklemmen für den Schussfaden auf, mit welchen die Fadenübernahme am Facheintritt (durch Bringergreifer) beziehungsweise in der Fachmitte (durch Holergreifer) selbsttätig ohne zwangsweise Betätigung der Klemmen möglich ist. Die vorhandenen Betätigungshebel zum öffnen der Fadenklemmen dienen dazu, an den Umkehrpunkten der Greiferköpfe ausserhalb des Fachs die Klemmen mittels Auflaufnocken zu öffnen, um so hängengebliebene Fasern beispielsweise mit Blasdüsen entfernen zu können (beim Holergreifer auch, um den Schussfaden freizugeben).

Die selbsttätig wirkenden Fadenklemmen der Greiferköpfe bedeuten zwar eine vorteilhafte Einfachheit der Greiferwebmaschinen; allerdings besteht je nach Garnart eine gewisse Störanfälligkeit. Beispielsweise wenn ein schweres, steifes Garn eingewoben wird, besteht die Gefahr, dass die Fadenübergabe vom Bringer zum Holer misslingt. Bei der Fadenübergabe erfahren die Greifer aufgrund des Antriebs durch das Raumkurbelgetriebe eine maximale Beschleunigung in Ausfahrrichtung und somit wirkt beim Schussgarn des Bringergreifers eine maximale Trägheitskraft. Nach dem Umkehrpunkt beim Rückzug des Bringergreifers ist diese Trägheitskraft der Bewegungsrichtung entgegengesetzt und dies kann dazu führen, dass das Schussgarn vor der Übernahme durch den Holergreifer aus der Fadenklemme gleitet und somit nicht mehr übergeben werden kann. Will man diesem Problem abhelfen, indem man die Klemmkraft der Bringerfadenklemme vergrössert, so handelt man sich ein neues Problem ein. In diesem Fall kann es geschehen, dass das Garn beschädigt - beispielsweise zerrissen - wird, wenn es durch den Holer mit einer Krafteinwirkung, die entsprechend der grössern Klemmkraft zwangsläufig erhöht ist, aus dem Bringer herausgezogen wird.

Die erläuterte Problematik gilt auch für Webmaschinen mit Stangengreifern. Die Erfindung bezieht sich daher auch auf solche Webmaschinen.

Es ist Aufgabe der Erfindung, für die oben definierte Greiferwebmaschinen das Betriebsverfahren solcherart zu verbessern, dass die Fadenübernahme durch den Holergreifer in der Fachmitte mit grösserer Zuverlässigkeit ausführbar ist, wobei dieser Arbeitsschritt auf die Art des verwendeten Schussfadens und auch auf die Klemmwirkung der Greiferklemmen abgestimmt sein muss. Diese Aufgabe wird erfindungsgemäss durch das in Anspruch 1 definierte Verfahren gelöst.

Indem man den Raumkurbeltrieb für den Bandradantrieb (oder Stangenantrieb), durch einen Stellmotor ersetzt, gewinnt man neue Freiheitsgrade, die es ermöglichen, die Greiferbewegungen besser den Fadenübernahme- bzw. Fadenübergabe-Bedingungen anzupassen. Überdies können mittels programmgesteuerter Stellmotoren die Eigenheiten der verschiedenen Schussgarne individuell berücksichtigt werden, indem die Bewegungsabläufe der Greifer auf das jeweilige einzutragende Schussgarn abgestimmt wird. So wird es beispielsweise möglich, bei unveränderter Drehzahl der Webmaschine die Trägheitskräfte bei der Fadenübergabe zu reduzieren. Ausserdem wird im Falle einer Änderung der Gewebebreite die Anpassung der Greiferhübe sehr vereinfacht, da dies durch eine Programmanpassung der Steuerlogik ausführbar ist.

Indem man die erfindungsgemässen Klemmenöffner in der Fachmitte an der Fadenübergabestelle vorsieht, gewinnt man weitere Freiheitsgrade. Die Klemmkraft der Fadenklemme kann dadurch stärker vorgegeben werden, da nun ein zwangsweises Lösen der Fadenklemme durch den Klemmenöffner eine Beschädigung des Schussgarns bei der Übernahme verhindert. Die Verwendung von Klemmenöffner ist an sich bekannt (siehe beispielsweise DE-OS 3224708). Der erfindungsgemässe Klemmenöffner wird aber im Gegensatz zu den bekannten durch einen Stellmotor programmgesteuert angetrieben. Dies hat unter anderem den Vorteil, dass der Klemmenöffner individuell, d.h. auf die einzelne Garnart oder "Schussfarbe" abgestimmt, betätigt werden kann. Eine Betätigung der Klemmenöffner kann unter Umständen auch nur für einzelne der Schussfarben vorgesehen werden.

Beide erfindungsgemässen Massnahmen, nämlich Bandantrieb (oder Stangenantrieb) durch Stellmotoren bzw. Klemmenöffner ebenfalls mit Stellmotoren, bedeuten einzeln verwendet schon eine mögliche Verbesserung des Schusseintrags. Durch die Kombination beider Massnahmen erhält man eine besonders vorteilhafte Schusseintragsvorrichtung. Für die Stellmotoren der Greiferantriebe werden vorzugsweise hochdynamische Servomotoren verwendet. Solche Servomotoren zeichnen sich dadurch aus, dass sie ähnlich wie Schrittmotoren programmgesteuert einsetzbar sind, dass sie aber im Gegensatz zu den Schrittmotoren weit grössere Drehmomente (rund 300 Nm) bei den für Greiferwebmaschinen typischen Drehzahlen (rund 500 min⁻¹) und Webbreiten (rund 2m) abgeben können.

Die Erfindung wird nachfolgend anhand von Zeichnungen und Diagrammen näher erläutert. Es zeigen:
- Fig. 1a: zwei Greiferköpfe kurz vor dem Zusammentreffen in der Fachmitte, wobei für den Bringergreifer die Unterseite anhand eines Spiegelbildes sichtbar gemacht ist und beim Holergreifer lediglich die Kopfspitze dargestellt ist,
- Fig. 1b: den Holergreifer der Fig.1a nach der Fadenübernahme,
- Fig. 2: einen bekannten Antrieb eines Bandrades unter Verwendung eines Raumkurbeltriebs,
- Fig. 3: den erfindungsgemässen Antrieb eines Bandrades unter Verwendung eines Stellmotors,
- Fig. 4: ein Diagramm der Greiferbewegung bei Verwendung eines Raumkurbeltriebs, wobei die Bewegungen der beiden Greifer "phasengleich" sind,
- Fig. 5: einen vergrösserten Ausschnitt aus dem Diagramm der Fig.4,
- Fig. 6: einen entsprechenden Ausschnitt wie in Fig.5 für eine "phasenverschobene" Greiferbewegung,
- Fig. 7: eine perspektivische Darstellung einer erfindungsgemässen Klemmenöffnervorrichtung,
- Fig. 8: einen Diagrammausschnitt, entsprechend Fig.5, für ein erstes Ausführungsbeispiel der Erfindung,
- Fig. 9: eine entsprechende Darstellung für ein zweites Ausführungsbeispiel und
- Fig.10: ein Diagramm mit asymmetrischer Greiferbewegung.

Die beiden Greifer, nämlich der Bringergreifer 1 mit dem Schussfaden 3 und der Holergreifer 2, bewegen sich in Fig.1a gemäss den Pfeilen B bzw. H aufeinander zu. Anhand des Spiegelbildes 1′ des Bringergreifers 1 sieht man, wie der gespiegelte Schussfaden 3′ durch die Keilklemme, die durch die beiden Schenkel 11′ und 12′ gebildet wird, an der Klemmstelle 31′ (bzw. 31) festgehalten ist. Der Klemmenschenkel 11′ ist federelastisch ausgebildet, sodass durch Drücken des Betätigungshebels 13′ (bzw. 13), der mit dem Klemmenschenkel 11′ verbunden ist, die Fadenklemme geöffnet werden kann. Der Spiegel 9 ist selbstverständlich nur zu Darstellungszwecken unterhalb des Bringergreifers 1 angeordnet.

Der Bringergreifer 1 wird durch das flexible Band 4 (Spiegelbild 4′) bewegt. Bei der Fadenübernahme wird der Holergreifer 2 in den Bringergreifer hineingeführt und zwar so weit, dass die hakenförmige Spitze 22 des Holergreifers 2 den vorgelegten Schussfaden 3 beim Zurückziehen (Pfeil G) erfassen kann.

Wie in Fig.1b dargestellt, wird der Schussfaden 3 durch die aus dem Haken 22 und dem beweglichen Klemmteil 21 gebildete Keilklemme an der Klemmstelle 32 festgehalten. Ausserhalb des Webfaches wird die Keilklemme geöffnet und zwar durch Drücken des Betätigungshebels 23 und vermittels des angedeuteten Mechanismus 24, mittels dessen der Klemmteil 21 zurückgezogen wird.

In Fig.2 ist für den Bringergreifer 1 der Antrieb der oszillierenden Bewegung (Doppelpfeil A) dargestellt, die mittels des Bandes 4, des Bandrades 41 und des Raumkurbeltriebs 50 erzeugt wird. Dabei dreht die Antriebswelle 501 mit einer konstanten Winkelgeschwindigkeit, welche durch den Raumkurbeltrieb 50 in eine oszillierende Schwenkbewegung des Zahnsegments 502 sowie des Bandrads 41 - über das Zahnrad 42 - übertragen wird. Fig.3 zeigt den Stellmotor 5, der erfindungsgemäss den Raumkurbeltrieb 50 ersetzt, wobei das Ritzel 52 an die Stelle des Zahnsegments 502 tritt. Die Antriebsenergie und die Steuersignale für den Stellmotor 5 werden über das Kabel 51 zugeführt. Der Stellmotor 5 kann selbstverständlich auch direkt, ohne ein Zwischengetriebe, mit dem Bandrad verbunden sein.

Im Diagramm der Fig.4 ist auf der nach unten gerichteten Ordinate die Arbeitsphase der Webmaschine aufgetragen. Diese Arbeitsphase wird wie üblich auf die Winkelstellung der Hauptwelle bezogen und durch Maschinengrad (MGR) ausgedrückt. Die 0°-Position, d.h. der Beginn des Maschinenzyklus, ist beim vorliegenden Beispiel der Greifer-Umkehrpunkt ausserhalb des Fachs. Die Abszisse des Diagramms gibt die Lagen der Greiferköpfe, genauer der Klemmstellen 31 und 32 (siehe Fig.1a,b), an. Die Web- oder Fachbreite ist durch den Doppelpfeil W angegeben. Die beiden kosinusförmigen Kurven 10 und 20 stellen die Greiferbewegungen über einen Maschinenzyklus dar, wie sie mittels Raumkurbeltriebe erzeugt werden. Die Übergabe des Schussfadens vom Bringergreifer 1 (Kurve 10) an den Holergreifer 2 (Kurve 20) findet innerhalb des strichpunktiert markierten Kreises 91 bei 180 MGR statt, wobei der Schussfaden beginnend beim Punkt 30 mit dem Holergreifer mitgeführt wird. Die Bahnen 10 und 20 der Klemmstellen 31 bzw. 32 im Innenbereich des Kreises 91 sind vergrössert in Fig.5 dargestellt. Dort vermitteln der horizontale Balken (10 mm) und der vertikale Balken (10° = 10 MGR) einen Eindruck über die Massstäbe in der Vergrösserung.

Während die Figuren 4 und 5 "phasengleiche" Greiferbewegungen darstellen, zeigt Fig.6 die Verhältnisse bei "phasenverschobener" Greiferbewegung, bei welcher der Umkehrpunkt des Bringergreifers rund 10 MGR auf jenen des Holergreifer folgt. Die Schussübergabe ist "fliegend" wie bei einem Stafettenlauf: Vor dem "Handwechsel" am Punkt 30 bewegen sich die beiden Greiferköpfe kurze Zeit in der gleichen Richtung, der Holergreifer (Kurve 20) mit zunehmender und der Bringergreifer (Kurve 10) mit abnehmender Geschwindigkeit, wobei am Punkt 30 der Bringergreifer seinen Umkehrpunkt erreicht und somit momentan stillsteht (wobei allerdings auf den Bringergreifer gleichzeitig eine maximale Beschleunigungskraft in Ausfahrrichtung ausgeübt wird). Diese Übergabemethode wird bevorzugt bei Garnen mit geringer Reissfestigkeit eingesetzt.

Bei einem ersten Ausführungsbeispiel der Erfindung, bei dem das Bandrad des Bringergreifers mit einem programmgesteuerten Stellmotor angetrieben wird und ein Klemmenöffner 6 gemäss Fig.7 beim Übergabepunkt in der Fachmitte dem Bringergreifer zugeordnet ist, lassen sich die in Fig.8 dargestellten Verhältnisse herbeiführen. Es besteht eine Ähnlichkeit zur "phasenverschobenen" Greiferbewegung der Fig.6 mit dem Unterschied, dass bei der Fadenübergabe der Bringergreifer über ein Intervall von beispielsweise 20 MGR in Ruhe ist und dass während dieser Stillstandsphase die Bringerfadenklemme durch den Klemmenöffner 6 betätigt wird. Das Intervall, innerhalb dem das Öffnen und nachfolgende Schliessen der Bringerfadenklemme stattfinden, ist in Fig.8 durch die linsenförmige Markierung 601 symbolisiert. Der Vorteil des zwangsweisen Öffnens der Fadenklemme ist schon erläutert worden.

Die Fig.7 zeigt ein Beispiel für einen erfindungsgemässen Klemmenöffner 6. Er ist in der Webmaschine unter der Gewebebahn im Bereich der Fachmitte bei der Übergabestelle des Schussfadens angeordnet. Der Steuerhebel 61 wird durch den Stellmotor 62 über das im Gehäuse 63 angeordnete Getriebe, das aus den beiden Zahnrädern 64a und 64b besteht, und die Koppel 65 bewegt. Einige Lager, die in oder an der Wand des Gehäuses 63 angeordnet sind, werden andeutungsweise durch Zylinder 66a, 66b und 66c dargestellt. Der schwanenhalsförmige Steuerhebel 61, der sich in Fig.7 in der Ruhestellung befindet, muss kurz und steif ausgebildet sein, damit er die Fadenklemme des zugeordneten Greifers möglichst schwingungsfrei öffnen kann, um so keine schädigende Einwirkung auf den Schussfaden zu verursachen. Der Steuerhebel 61 ist parallel zu den Kettfäden des Webfachs ausgerichtet (nicht dargestellt). Sein Kopfteil mit dem Drückteil 610 muss schmal ausgebildet sein, sodass er zwischen den Kettfäden und diese schonend ins Webfach verschwenkt (Doppelpfeil S) werden kann. Die Arbeitsstellung 61′ des Steuerhebels 61 ist strichpunktiert in Fig.7 angedeutet. Mit einer kleinen, nach unten gerichteten Schwenkbewegung kann der Steuerhebel in der Arbeitsstellung 61′ den Betätigungshebel der Greiferfadenklemme drücken.

Im Gegensatz zu den bekannten Klemmenöffnern (DE-OS 3224708) lässt sich der erfindungsgemässe Klemmenöffner 6 platzsparender ausbilden. Dies ist sehr wichtig, da die räumlichen Verhältnisse bei einer Webmaschine unterhalb der Gewebebahn meistens ungünstig sind und die Realisierung der bekannten Vorrichtungen nicht zulassen. Indem man auf ein Zwischengetriebe ähnlich wie schon beim Stellmotor für den Bandradantrieb verzichtet, kann ein noch kompakterer Klemmenöffner konstruiert werden.

Für ein zweites Ausführungsbeispiel der Erfindung, bei dem die Bandräder beider Greifer mit programmgesteuerten Stellmotoren angetrieben sind und auch beiden Greifern erfindungsgemässe Klemmenöffner 6 zugeordnet sind, lassen sich die in Fig.9 dargestellten Verhältnisse realisieren. Vor der Fadenübergabe erreichen beide Greiferköpfe praktisch simultan ihre Umkehrstellungen, wo sie jeweils kurz in einer Stillstandsphase verharren (Kurvenstücke 10a und 20a). Dabei wird zunächst die Holerfadenklemme geöffnet (Intervall 602) und der Bringergreifer macht eine kleine Rückzugsbewegung, wobei der Schussfaden in die geöffnete Fadenklemme des Holergreifers gleitet. In einer zweiten Stillstandsphase des Bringergreifers (Kurvenstück 10b) wird die Bringerfadenklemme geöffnet (Intervall 601), sodass der noch stillstehende Holergreifer, dessen Fadenklemme nun geschlossen wird, den Schussfaden aus der Bringerfadenklemme ziehen und sodann bei seiner Rückzugbewegung mit sich nehmen kann. Nach dem Schliessen der Bringerfadenklemme kann auch für den Bringergreifer die Rückzugsbewegung ausgeführt werden.

Die Greifer und insbesondere deren Fadenklemmen können solcherart modifiziert werden, dass die erfindungsgemässen Klemmenöffner auf sie einwirken können, während die Greifer sich bewegen. Bei einer solchen Modifikation weisen die Betätigungshebel der Fadenklemmen beispielsweise Rollen oder Gleitflächen auf. Es ist in diesem Fall ein Stillstand der Greifer bei der zwangsweisen Betätigung ihrer Fadenklemmen durch die Klemmenöffner nicht mehr nötig.

Bei Verwendung von erfindungsgemässen Klemmenöffnern kann bei den Fadenklemmen auf die selbsttätige Wirkungsweise der Keilklemmen verzichtet werden. Falls aber, wie beim ersten Ausführungsbeispiel, nur dem Bringergreifer ein Klemmenöffner zugeordnet ist, so soll der Holergreifer weiterhin eine Keilklemme aufweisen.

Der Bandradantrieb durch Stellmotoren kann auch während anderen Phasen als der Fadenübergabe zwischen den beiden Greifern in vorteilhafter Weise genutzt werden: Bei der Übernahme des vorgelegten Schussfadens durch den Bringergreifer am Facheintritt besteht eine besondere Störanfälligkeit, indem dort "Mitnahmefehler" auftreten können. Durch eine programmierte Verlangsamung oder gar ein kurzes Stillstehen des Bringergreifers am Facheintritt kann die Häufigkeit der Mitnahmefehler reduziert werden.

Wie durch die Fig.10 illustriert wird, kann mittels des Bandradantriebs durch Stellmotoren auch ein asymmetrischer Verlauf der Greiferbewegung erzeugt werden. Strichpunktiert ist in Fig.10 der symmetrische Verlauf für die phasenverschobene Greiferbewegung eingezeichnet (vgl. Fig.6). Die ausgezogenen Kurven stellen das Beispiel einer asymmetrischen Greiferbewegung dar: Die Fadenübergabe ist "aussermittig" bei der Linie 96, die bezüglich der Mittellinie 95, wo die Fadenübergabe im symmetrischen Fall stattfindet, gegen die Bringerseite hin verschoben ist. (Um die Fadenübergabe, insbesondere die Fadenübernahme durch den Holer beim Punkt 30, übersichtlicher darstellen zu können, ist der Mittenbereich des Diagramms nicht massstäblich gezeichnet.) Wie durch Vergleich mit den strichpunktierten Kurven ersichtlich ist, verläuft beim Bringergreifer die Einfahrbewegung (Kurvenstück 101) langsamer als die Ausfahrbewegung (Kurvenstück 102). Beim Holergreifer (Kurvenstücke 201 bzw. 202) ist es umgekehrt. Dies ist von Vorteil, da bei der langsameren Bewegung die beiden Bringer jeweils den Schussfaden mit sich führen und da die dabei auf den Schussfaden ausgeübten Kräfte geringer sind.

Greiferwebmaschinen mit den erfindungsgemässen Bandradantrieben und den erfindungsgemässen Klemmenöffnern, wobei insbesondere hochdynamische Servomotoren für die Stellmotoren eingesetzt werden, eignen sich besonders, wenn die Webmaschinen mittels Leittechnik, d.h. zentraler Computersteuerung, gesteuert werden.

## Patentansprüche

1. Verfahren zum Betreiben einer Greiferwebmaschine, in der ein Bringergreifer und ein Holergreifer synchron gegenläufig oszillierende Bewegungen ausführen, bei welchem Verfahren der Bringergreifer durch einen programmgesteuerten Stellmotor angetrieben wird,
dadurch gekennzeichnet, dass bei der Fadenübergabe in der Fachmitte der Bringergreifer in eine Stillstandphase versetzt wird, dass während dieser Stillstandphase die Klemme des Bringergreifers mit einem programmgesteuerten Klemmenöffner betätigt wird und dass mit dem Holergreifer der Schussfaden aus der betätigten Klemme des Bringergreifers entnommen wird, wobei die Programmierungsparameter des Klemmenöffners bezüglich den Eigenschaften der verwendeten Schussfäden (3) und der Greiferklemme vorgegeben sind.

2. Verfahren nach Anspruch 1, dadurch gekennzeichnet, dass mindestens der Holergreifer (2) eine Keilklemme aufweist und dass mit dieser Klemme der Schussfaden selbsttätig übernommen wird.

3. Verfahren nach Anspruch 1, dadurch gekennzeichnet, dass zusätzlich der Holergreifer durch einen programmgesteuerten Stellmotor angetrieben wird, dass bei der Fadenübergabe vor der Stillstandphase des Bringergreifers der Holergreifer in eine Stillstandphase versetzt wird und mit einem Klemmenöffner dessen Klemme geöffnet wird, dass der Schussfaden durch den Bringergreifer in die geöffnete Klemme des Holergreifers gebracht wird und dass anschliessend in der Stillstandphase des Bringergreifers die Klemme des Holergreifers geschlossen und der Schussfaden durch den Holergreifer aus der betätigten Klemme des Bringergreifers entnommen wird.

4. Verfahren nach Anspruch 3, dadurch gekennzeichnet, dass bei der Fadenübergabe beim Öffnen des Bringergreifers (1) beide Greifer (1, 2) in Stillstand versetzt werden.

5. Verfahren nach Anspruch 3 oder 4, dadurch gekennzeichnet, dass mit dem Öffnen des Bringergreifers während des Schliessens des Holergreifers begonnen wird.

6. Verfahren nach einem der Ansprüche 1 bis 4, dadurch gekennzeichnet, dass der oder jeder Klemmenöffner von einem programmgesteuerten Stellmotor angetrieben wird.

7. Webmaschine zum Durchführen des Verfahrens nach Anspruch 6, mit einem Bringergreifer (1), einem Holergreifer (2) und mindestens einem programmgesteuerten, von einem Stellmotor antreibbaren Klemmenöffner (6) im Bereich der Fachmitte, der dem Bringergreifer zugeordnet ist, wobei die Greiferköpfe Betätigungshebel (13 bzw. 23) zum Öffnen von Fadenklemmen aufweisen und mindestens der Bringergreifer durch einen programmgesteuerten Stellmotor (5) antreibbar ist, wobei der oder jeder Klemmenöffner (6) eine Vorrichtung ist, die ein aus zwei verschieden grossen Zahnrädern (64a, 64b) bestehendes Getriebe umfasst, wobei das kleine Zahnrad (64b) mit dem zugeordneten Stellmotor antreibbar ist und das grosse Zahnrad (64a) über eine Koppel (65) mit einem Steuerhebel (61) für die Betätigung des dem Klemmenöffner zugeordneten Greifers verbunden ist.

8. Webmaschine nach Anspruch 7, dadurch gekennzeichnet, dass der Stellmotor (5) für mindestens einen der Greiferantriebe ein hochdynamischer Servomotor ist.

## Claims

1. A method of operating a gripper loom in which a giver gripper and a taker gripper oscillate synchronously and to opposite hands, wherein the giver gripper is driven by a programmed adjusting motor, characterised in that the giver gripper is changed over into a stationary phase at yarn transfer in the centre of the shed, in that during this stationary phase the clamp of the giver gripper is actuated by a programmed clamp opener and in that the taker gripper removes the weft yarn from the actuated clamp of the giver gripper, the programming parameters of the clamp opener being devised in dependence upon the properties of the weft yarns (3) used and of the gripper clamp.

2. A method according to claim 1, characterised in that at least the taker gripper (2) has a wedge clamp and in that the same takes over the weft yarn automatically.

3. A method according to claim 1, characterised in that the taker gripper is also driven by a programmed adjusting motor, in that at yarn transfer and before the stationary phase of the giver gripper the taker gripper is changed over into a stationary phase and its clamp is opened by a clamp opener, in that the giver gripper moves the weft yarn into the opened clamp of the taker gripper, and in that the clamp of the taker gripper then closes during the stationary phase of the giver gripper and the taker gripper removes the weft yarn from the actuated clamp of the giver gripper.

4. A method according to claim 3, characterised in that both the grippers (1, 2) are stopped during the opening of the giver gripper (1) at yarn transfer.

5. A method according to claim 3 or 4, characterised in that the giver gripper starts to open during the closing of the taker gripper.

6. A method according to any of claims 1 to 4, characterised in that the or each clamp opener is driven by a programmed adjusting motor.

7. A loom for performing the method according to claim 6 comprising a giver gripper (1), a taker gripper (2) and at least one programmed clamp opener (6) drivable by an adjusting motor and disposed near the central zone of the shed and associated with the giver gripper, the gripper heads having actuating levers (13, 21 respectively) for opening yarn clamps, at least the giver gripper being drivable by a programmed adjusting motor (5), wherein the or each clamp opener (6) is a device comprising gearing consisting of two gearwheels (64a, 64b) of different sizes, the small gearwheel (64b) being drivable by the associated adjusting motor and the large gearwheel (64a) being connected by way of a link (65) to a control lever (61) for actuating the gripper associated with the clamp opener.

8. A loom according to claim 7, characterised in that the adjusting motor (5) for at least one of the gripper drives is a highly dynamic servomotor.

## Revendications

1. Procédé pour utiliser un métier à tisser à griffes dans lequel un griffe d'amenée et une griffe de reprise effectuent des déplacements synchronisés en va-et-vient en sens inverse, procédé dans lequel la griffe d'amenée est entraînée par un moteur de positionnement commandé par programme, caractérisé en ce que lors de la transmission du fil au milieu de la foule, la griffe d'amenée est placée dans une phase d'arrêt, en ce que pendant cette phase d'arrêt, la pince de la griffe d'amenée est actionnée par un dispositif d'ouverture de pince commandé par programme, et en ce que le fil de trame est enlevé par la griffe de reprise hors de la pince actionnée de la griffe d'amenée, les paramètres de programmation du dispositif d'ouverture de pince étant déterminés en fonction des propriétés des fils de trame (3) utilisés et de la pince de griffe.

2. Procédé selon la revendication 1, caractérisé en ce qu'au moins la griffe de reprise (2) présente une pince en biseau, et en ce que le fil de trame est repris automatiquement par cette pince.

3. Procédé selon la revendication 1, caractérisé en ce que la griffe de reprise est de plus entraînée par un moteur de positionnement commandé par programme, en ce que lors de la transmission du fil, la griffe de reprise est placée dans une phase d'arrêt avant la phase d'arrêt de la griffe d'amenée, et sa pince est ouverte par un dispositif d'ouverture de pince, en ce que le fil de trame est amené par la griffe d'amenée dans la pince ouverte de la griffe de reprise, et en ce qu'ensuite la pince de la griffe de reprise est fermée pendant la phase d'arrêt de la griffe d'amenée, et le fil de trame est enlevé par la griffe de reprise hors de la pince actionnée de la griffe d'amenée.

4. Procédé selon la revendication 3, caractérisé en ce que lors de la transmission du fil, les deux griffes (1, 2) sont mises à l'arrêt pendant l'ouverture de la griffe d'amenée (1).

5. Procédé selon la revendication 3 ou 4, caractérisé en ce que l'on commence par l'ouverture de la griffe d'amenée pendant la fermeture de la griffe de reprise.

6. Procédé selon l'une des revendications 1 à 4, caractérisé en ce que le dispositif d'ouverture de pince, ou chaque dispositif d'ouverture de pince, est entraîné par un moteur de positionnement commandé par programme.

7. Métier à tisser en vue de l'exécution du procédé selon la revendication 6, comportant une griffe d'amenée (1), une griffe de reprise (2) et au moins un dispositif (6) d'ouverture de pince commandé par programme, pouvant être entraîné par un moteur de positionnement, situé dans la région du milieu de la foule, et qui est associé à la griffe d'amenée, tandis que les têtes de griffe présentent des leviers d'actionnement (13 ou 23) pour l'ouverture de pince-fil, et au moins la griffe d'amenée peut être entraînée par un moteur de positionnement (5) commandé par programme, tandis que le dispositif (6) d'ouverture de pince ou chaque dispositif d'ouverture de pince est un dispositif qui comprend un mécanisme constitué de deux roues dentées (64a, 64b) de différentes tailles, la petite roue dentée (64b) pouvant être entraînée par le moteur de positionnement associé et la grande roue dentée (64a) étant reliée par l'intermédiaire de l'accouplement (65) à un levier de commande (61), en vue de l'actionnement de la griffe associée au dispositif d'ouverture de pince.

8. Métier à tisser selon la revendication 7, caractérisé en ce que le moteur de positionnement (5) d'au moins un des entraînements de griffe est un servomoteur à haute dynamique.
